# FASCICULE DE BREVET EUROPEEN

(11) **EP 4 126 272 B1**
(45) Date de publication et mention de la délivrance du brevet: **15.10.2025**
(21) Numéro de dépôt: 21723276.8
(22) Date de dépôt: 06.05.2021
(51) Int. Cl.: A63C 10/06, A63C 10/04, A63C 10/24

(54) **FIXATION DE PLANCHE DES NEIGES, DE PLANCHE AÉROTRACTÉE OU DE PLANCHE NAUTIQUE, À COQUE D'APPUI COMMANDÉE EN ROTATION PAR UN LEVIER SERVANT DE RAMPE DE CHAUSSAGE**
BINDUNG FÜR EIN SNOWBOARD, EIN AEROTOWBOARD ODER EIN WATERBOARD, MIT EINER DURCH EINEN ALS RAMPE DIENENDEN HEBEL GEDREHTEN STÜTZSCHALE
BINDING FOR A SNOWBOARD, AN AEROTOW BOARD OR A WAKEBOARD, WITH A HIGHBACK CONTROLLED IN ROTATION BY A LEVER SERVING AS A BOOT RAMP

(30) Priorité: 07.05.2020 FR 2004572
(43) Date de publication de la demande: 08.02.2023
(73) Titulaire: Nidecker S.A., 1180 Rolle (CH)
(72) Inventeur: PARTRIDGE, David, Wellington, 6023 (NZ); PELCHAT, Jean-François, Whistler, Colombie-Britannique V8E 0G5 (CA); FERNANDEZ, David, 1212 Grand-Lancy (CH)
(74) Mandataire: Gaglione, Renaud
(86) Numéro de dépôt international: PCT/EP2021/062089
(87) Numéro de publication internationale: WO 2021/224437

(56) Documents cités:
- WO-A1-2020/020797
- WO-A1-99/15245
- US-B1- 6 267 403
- US-B1- 6 406 040
- US-B2- 10 179 272

## Description

### Domaine technique

L'invention se rapporte à une fixation de planche des neiges, de planche aérotractée (kitesurf) ou de planche nautique (wakeboard), comprenant plus particulièrement une embase, une coque d'appui, mobile autour d'un premier axe de rotation monté sur l'embase et un levier, pivotant autour d'un deuxième axe de rotation, monté sur un arceau de l'embase et disposé en opposition à une sangle d'orteil par rapport au premier axe de rotation, pour permettre à un bras de levier de puissance de servir de rampe, en contre effort par rapport à un butoir de la sangle d'orteil.

### Technique antérieure

Une fixation de planche des neiges de ce type est connue du document US 6267403. Le levier est pourvu de crans pour servir de cliquet et bloquer une chaussure spécialement pourvue au contrefort, d'un axe pour coopérer avec les crans. Lorsqu'une coque d'appui est présente, le deuxième axe de rotation est monté sur la coque d'appui elle-même. Dans ce cas, le levier d'encliquetage et de blocage pivote indépendamment de toute rotation de la coque d'appui.

Le document WO 2020/020797 divulgue une fixation de planche des neiges comprenant une embase, une coque d'appui, mobile autour d'un premier axe de rotation monté sur l'embase et un levier, qui coopère avec la coque d'appui pour la déplacer autour du premier axe de rotation. Le levier est articulé par une biellette autour d'un deuxième axe de rotation monté sur l'embase et disposé dans une même position opposée au premier axe de rotation qu'un butoir de l'embase. Dans cet agencement, ledit levier sert de pédale de commande, qui là encore, est pressée par la botte de l'utilisateur contre le socle de la fixation ou contre la planche des neiges elle-même, dans la position de fermeture.

Le document EP 824 942 divulgue une fixation de planche des neiges, comprenant une embase, une coque d'appui, mobile autour d'un premier axe de rotation monté sur l'embase et un levier, qui coopère avec la coque d'appui pour la déplacer autour du premier axe de rotation. Le levier est monté autour du même premier axe de rotation que la coque d'appui tandis que le bras de levier de puissance est dédoublé pour permettre au talon de la botte d'un utilisateur d'être passé au travers pour presser une barre transversale. Les deux bras de levier de puissance et la barre transversale servent ainsi de pédale de commande qui dans la position de fermeture, est pressée par la botte de l'utilisateur contre le socle de fixation de l'embase.

Ces documents reflètent un état de la technique dans lequel le bras de levier de puissance sert de pédale dont la rotation est limitée, dans la position de fermeture, par le socle de fixation de l'embase ou par la planche des neiges elle-même. Un exemple est fourni d'un levier qui ne possède pas cette limitation, mais qui sert de levier d'encliquetage et de blocage, indépendamment de toute rotation d'une coque d'appui sur laquelle le levier est monté.

L'un des buts de l'invention est ainsi de modifier le type de fixation de planche des neiges décrit ci-dessus, eu égard à la rotation du bras de levier de puissance et par conséquent, à son efficacité au cours du chaussage lorsqu'il commande le bras de levier de résistance pour déplacer la coque d'appui de la position d'ouverture à la position de fermeture. L'invention devra en outre s'appliquer au domaine des planches de kitesurf ou des planches de wakeboard.

À cet effet, l'invention a pour objet une fixation de planche des neiges conforme à l'exposé introductif, caractérisée en ce que le bras de levier de puissance commande un bras de levier de résistance, qui coopère avec la coque d'appui pour la déplacer autour du premier axe de rotation, entre une position d'ouverture et une position de fermeture, lors du pivotement du levier autour du deuxième axe de rotation.

Lors du chaussage d'une fixation selon l'invention, le bout de la botte ou du chausson d'un utilisateur est reçu par le butoir de la sangle d'orteil tandis que l'utilisateur exerce un effort sur le bras de levier de puissance, au plus près du talon de la botte, par la disposition du deuxième axe de rotation, en opposition au butoir par rapport au premier axe de rotation. Pendant le basculement du levier autour du deuxième axe de rotation, la botte de l'utilisateur se déplace le long du bras de levier de puissance qui lui sert de rampe de glissement, voire de roulement, en contre effort par rapport au butoir avec la sangle d'orteil. Le bras de levier de puissance convertit cet effort en rotation de la coque d'appui, sans que la rotation dudit bras soit limitée par un socle de la fixation ou par la planche des neiges elle-même. De surcroît, la fonction de rampe du bras de levier de puissance permet d'éviter de compacter de la neige entre la planche de neiges ou le socle de la fixation et une pédale de commande de la coque d'appui.

Dans la position de fermeture, le bras de levier de puissance est bloqué en rotation, dans le sens tendant à déplacer la coque d'appui dans la position d'ouverture, par le contrefort de la botte ou du chausson de l'utilisateur, le bout de la botte ou du chausson étant en prise avec la sangle d'orteil. Dans le sens contraire de rotation, le bras de levier de puissance est bloqué par l'arceau de l'embase. Pour permettre un blocage dans les deux sens de rotation opposés, vis-à-vis de toute taille de botte ou de chausson, la sangle d'orteil est pourvue de moyens de serrage connus en eux-mêmes, propres à faire varier la pointure de la fixation, définie entre le butoir de la sangle d'orteil et l'arceau de l'embase.

D'où il résulte qu'une fixation selon l'invention présente une efficacité lors du chaussage améliorée par rapport à l'état de la technique décrit précédemment.

Dans un mode de réalisation, le bras de levier de puissance peut comprendre des pièces de roulement pour faciliter davantage la fonction de rampe.

Dans un autre mode de réalisation, le butoir de bout de botte peut comprendre un embout monté autour d'un axe de rotation monté sur la sangle d'orteil pour s'orienter au cours du chaussage et du déchaussage.

Dans un autre mode de réalisation, le deuxième axe de rotation peut être monté sur une première extrémité et une deuxième extrémité de l'arceau de l'embase entre lesquelles une ouverture est aménagée, en vue d'alléger la masse de la fixation.

Le bras de levier de résistance et la coque d'appui peuvent coopérer par l'intermédiaire d'une première pièce de liaison et d'une deuxième pièce de liaison, fixées à la coque d'appui, le bras de levier de résistance étant en prise avec la deuxième pièce de liaison à travers une ouverture.

De préférence, la deuxième pièce de liaison est attachée de façon réversible sur la première pièce de liaison dans la position d'ouverture et de fermeture de la coque d'appui et est détachée de la première pièce de liaison, dans une position de rangement de la coque d'appui. Elle peut aussi être insérée dans l'ouverture du bras de résistance dans la position d'ouverture et de fermeture de la coque d'appui et être dégagée de l'ouverture du bras de résistance, dans la position de rangement.

D'autres avantages de l'invention sont décrits dans l'exposé ci-dessous illustré par les dessins suivants :
[Fig. 1] montre en perspective un premier mode de réalisation de l'invention, la coque d'appui étant dans la position d'ouverture.
[Fig. 2] montre en vue de côté le premier mode de réalisation de l'invention, la coque d'appui étant dans la position d'ouverture.
[Fig. 3] montre en vue de côté le premier mode de réalisation de l'invention, la coque d'appui étant dans une position intermédiaire.
[Fig. 4] montre en vue de côté le premier mode de réalisation de l'invention, la coque d'appui étant dans une position de fermeture.
[Fig. 5] montre en perspective une variante du premier mode de réalisation de l'invention, la coque d'appui étant dans la position d'ouverture.
[Fig. 6] montre en perspective un deuxième mode de réalisation de l'invention, la coque d'appui étant dans la position d'ouverture.
[Fig. 7] montre une vue partielle d'une variante du premier ou du deuxième mode de réalisation de l'invention.
[Fig. 8] montre une vue en coupe partielle de la variante de réalisation de la fi-gure 7.
[Fig. 9] montre une vue de la sangle d'orteil de la variante de réalisation de la figure 7.
[Fig. 10] montre en vue arrière un troisième mode de réalisation de l'invention, la coque d'appui étant dans la position de fermeture.
[Fig. 11] montre en vue de côté un quatrième mode de réalisation de l'invention, la coque d'appui étant dans la position d'ouverture.
[Fig. 12] montre en vue de côté le quatrième mode de réalisation de l'invention, la coque d'appui étant dans la position de fermeture.
[Fig. 13] montre en vue de côté le quatrième mode de réalisation de l'invention, la coque d'appui étant dans une position repliée vers le socle de fixation de l'embase.
[Fig. 14] montre en vue de côté un cinquième mode de réalisation de l'invention, la coque d'appui étant dans la position d'ouverture.
[Fig. 15] montre en vue de côté le cinquième mode de réalisation de l'invention, la coque d'appui étant dans la position de fermeture.
[Fig. 16] montre en vue de côté le cinquième mode de réalisation de l'invention, la coque d'appui étant dans une position repliée vers le socle de fixation de l'embase.

Il convient de noter que dans l'exposé qui suit, un même élément porte la même référence sur l'une et sur l'autre des figures.

Une fixation de planche des neiges, planche de kitesurf ou planche de wakeboard conforme à l'invention comprend une embase 1 et une coque d'appui 3, mobile autour d'un premier axe de rotation A1 monté sur l'embase 1. Un levier 5 comprenant un bras de levier de puissance 5a et un bras de levier de résistance 5b est également mobile en rotation par rapport à l'embase. Le bras de levier de résistance 5b coopère avec la coque d'appui 3 pour la déplacer autour du premier axe de rotation A1 entre une position d'ouverture et une position de fermeture, lorsqu'il est commandé en rotation par le bras de levier de puissance 5a.

Comme exposé précédemment, le levier 5 pivote autour d'un deuxième axe de rotation A2 qui est monté sur un arceau 10, surélevé par rapport à un socle de fixation 4 de l'embase 1, et qui est disposé en opposition à une sangle d'orteil 7 par rapport au premier axe de rotation A1. Cet agencement permet au bras de levier de puissance 5a de servir de rampe, en chaussage et en déchaussage, entre la position d'ouverture et la position de fermeture, en contre effort par rapport à un butoir de la sangle d'orteil 7.

La figure 1 illustre un premier mode de réalisation de l'invention, dans lequel le bras de levier de puissance 5a forme une rampe de glissement en contre effort d'un butoir de bout de botte ou de chausson comprenant deux branches 9a, 9b de la sangle d'orteil 7 séparées par une entaille 9c. La sangle d'orteil 7 est pourvue d'un moyen de serrage 17 connu en soi. A noter que l'entaille peut être remplacée par une structure déformable, pleine ou composée de mailles.

Les figures 2 à 4 illustrent le fonctionnement de l'invention.

Au cours du chaussage, figure 2, la botte ou le chausson d'un utilisateur 2 est reçu par les deux branches 9a, 9b du butoir de la sangle d'orteil 7 tandis que le talon de l'utilisateur exerce un effort sur le bras de levier de puissance 5a. Figure 3, pendant le basculement du levier 5 autour du deuxième axe de rotation A2 contre un moyen de rappel élastique, la botte ou le chausson 2 de l'utilisateur se déplace le long du bras de levier de puissance 5a qui lui sert de rampe de glissement, en contre effort par rapport au butoir de la sangle d'orteil 7. Le bras de levier de puissance 5a commande en rotation le bras de levier de résistance 5b pour permettre à ce dernier de déplacer la coque d'appui 3. Comme cela sera détaillé plus loin, le bras de levier de résistance 5b et la coque d'appui 3 coopèrent par l'intermédiaire d'une première pièce de liaison 13 et une deuxième pièce de liaison 11 ou 12, fixées à la coque d'appui 3, le bras de levier de résistance 5b étant en prise avec la deuxième pièce de liaison 11 ou 12 à travers une ouverture 5d, ménagée dans le bras de levier de résistance 5b.

Dans la position de fermeture, figure 4, le bras de levier de puissance 5a est bloqué en rotation, dans le sens tendant à déplacer la coque d'appui 3 dans la position d'ouverture, par le contrefort de la botte ou du chausson 2 de l'utilisateur, le bout de la botte ou du chausson étant en prise avec le butoir de la sangle d'orteil 7. Dans le sens contraire de rotation, le bras de levier de puissance 5a est bloqué par l'arceau 10 de l'embase 1. Une sangle de cheville 19, montée sur l'embase 1 et comprenant un moyen de serrage 21 connu en soi, permet de verrouiller la botte ou le chausson 2 dans la position de fermeture.

Lors du déchaussage, l'utilisateur déverrouille la position de fermeture en desserrant la sangle de cheville 19, puis soulève le talon tandis que le bout de la botte ou du chausson 2 est en prise avec le butoir de la sangle d'orteil 7. Là encore, le bras de levier 5a sert de rampe de déchaussage. Le moyen de rappel élastique accompagne le mouvement du talon de l'utilisateur et commande la coque d'appui 3 dans la position d'ouverture, par l'intermédiaire du bras de levier de résistance 5b, coopérant avec la deuxième pièce de liaison 11. En fin de rotation, le bras de levier de résistance 5b est bloqué par l'arceau 10.

La variante de réalisation de l'invention illustrée par la figure 5, se distingue par le fait que le bras de levier de puissance 5a est pourvu de pièces de roulement 5c pour faciliter l'effet de rampe, en chaussage et en déchaussage.

Le mode de réalisation de l'invention illustré par la figure 6 se distingue du précédent en ce que le butoir comprend un embout 15 monté autour d'un axe de rotation A3 monté sur la sangle d'orteil 7. Cet agencement permet une orientation du butoir en fonction de la position de la botte ou du chausson au cours du chaussage et du déchaussage. Il améliore ainsi le confort de l'utilisateur et l'efficacité du blocage du bras de levier de puissance 5a dans la position de fermeture par le contrefort de la botte ou du chausson. L'embout 15 peut-être une pièce rapportée sur la sangle d'orteil 7 par l'axe de rotation A3 et conformée pour épouser le bout des bottes ou des chaussons.

Le mode de réalisation de l'invention illustré par les figures 7 à 9 se distingue du précédent en ce que la sangle d'orteil 7 et l'embase 1 comprennent des moyens de blocage réciproques 6, 8 en rotation permettant à la sangle d'orteil 7 de prendre différentes positions de réglage, pour améliorer là encore l'efficacité de l'effet de contre effort du butoir 9, 15 par rapport au bras de levier de puissance 5a. Les moyens de blocage comprennent par exemple des encoches 8 et des nervures 6 réciproques tandis que la sangle d'orteil 7 est pourvue de moyens de pression élastiques 18, 20 pour s'encliqueter dans un logement 22 d'une prise 24 de l'embase. Le mode de réalisation de l'invention illustré par la figure 10 se distingue des modes précédents en ce que, le deuxième axe de rotation A2 est monté sur une première extrémité 10a et une deuxième extrémité 10b de l'embase 1, entre lesquelles une ouverture 23 est ménagée.

La figure 10 permet par ailleurs une description détaillée des moyens de coopération entre la coque d'appui 3 et le bras de levier de résistance 5b, mis en œuvre dans ces modes de réalisation.

La première pièce de liaison 13 est fixée à la coque d'appui 3 et comprend deux raidisseurs 13a, 13b. La deuxième pièce de liaison 11 comprend une languette 11a pour être attachée de façon réversible à la première pièce de liaison 13, dans la position d'ouverture et de fermeture de la coque d'appui 3 et être détachée de la première pièce de liaison 13, dans une position de rangement. Dans l'exemple de la figure 10, les deux raidisseurs 13a, 13b de la première pièce de liaison 13 forment un logement dans lequel vient s'insérer une tige 11b portée par la deuxième pièce de liaison 11 et servant de moyen d'attache réversible.

Lors du chaussage, le bras de levier de résistance 5b vient en prise avec les raidisseurs 13a, 13b de la première pièce de liaison 13 pour déplacer la coque d'appui 3 dans la position de fermeture. Lors du déchaussage, le bras de levier de résistance 5b transmet à la coque d'appui 3, l'effort du moyen de rappel élastique 16, par l'intermédiaire de la deuxième pièce de liaison 11, attachée de façon réversible à la première pièce de liaison 13.

Les première et deuxième pièce de liaison 11et 13 qui viennent d'être décrites forment une boucle de liaison, dans laquelle la deuxième pièce de liaison s'étend à travers l'ouverture 5d du bras de levier de résistance 5b pour être refermée sur la première pièce de liaison 13, grâce au moyen d'attache réversible 11b. L'ouverture de la boucle de liaison permet de rabattre la coque d'appui 3 autour du premier axe de rotation A1 dans une position de rangement.

Dans les figures 11 à 14, la deuxième pièce de liaison 12 est insérée dans l'ouverture 5d du bras de levier de résistance 5b, dans la position d'ouverture et de fermeture de la coque d'appui 3 et est dégagée de l'ouverture 5d du bras de levier de résistance, dans une position de rangement de la coque d'appui 3. La deuxième pièce de liaison 12 est conformée, de préférence en un crochet décrivant un coude dans un sens anti-horaire ou horaire.

Selon le cinquième mode d'exécution, il est plus particulièrement prévu de fixer une pièce à déformation élastique 14, par exemple sous la forme d'une lame, à la première pièce de liaison 13, et de préférence entre les raidisseurs 13a et 13b de cette dernière, pour déterminer, figure 14, la position d'ouverture par une pression exercée sur une butée 5e portée par le bras de levier de résistance 5b. La déformation élastique de cette pièce 14 permet à la coque d'appui 3 de prendre une position de sur-ouverture, déterminée par une compression de ladite pièce entre la première pièce de liaison 13 et la butée 5e portée par le bras de levier de résistance 5b. Cet agencement permet avantageusement de réduire l'encombrement de la fixation dans la position d'ouverture tout en facilitant le chaussage à partir de la position de sur-ouverture. L'utilisateur obtient la position de sur-ouverture par une pression exercée sur la coque d'appui 3 alors qu'il n'exerce pas encore de pression sur le bras de levier de puissance 5a du levier 5.

Il faut ici rappeler que le bras de levier de puissance est bloqué par l'arceau de l'embase et non par le socle de fixation. Dans l'application à une planche des neiges, ce résultat est particulièrement avantageux, étant observé que l'éventuelle présence de neige entre la botte et l'embase peut faire obstruction à la rotation du bras de levier de puissance et ainsi empêcher la fermeture complète de la fixation. Dans les applications nautiques, le résultat est également avantageux, en cas d'obstruction accidentelle.

## Revendications

1. Fixation de planche des neiges, de planche aérotractée (kitesurf) ou de planche nautique (wakeboard) comprenant une embase (1), une coque d'appui (3), mobile autour d'un premier axe de rotation (A1) monté sur l'embase (1) et un levier (5), pivotant autour d'un deuxième axe de rotation (A2), monté sur un arceau (10) de l'embase (1) et disposé en opposition à une sangle d'orteil (7) par rapport au premier axe de rotation (A1), pour permettre à un bras de levier de puissance (5a) de servir de rampe, en contre effort par rapport à un butoir (9a, 9b, 15) de la sangle d'orteil (7), **caractérisée en ce que** le bras de levier de puissance (5a) commande un bras de levier de résistance (5b) qui coopère avec la coque d'appui (3), pour la déplacer autour du premier axe de rotation (A1), entre une position d'ouverture et une position de fermeture, lors du pivotement du levier (5) autour du deuxième axe de rotation (A2).

2. Fixation de planche des neiges, de planche aérotractée (kitesurf) ou de planche nautique (wakeboard) selon la revendication 1,
**caractérisée en ce que** le butoir comprend un embout (15) monté autour d'un axe de rotation (A3) monté sur la sangle d'orteil (7).

3. Fixation de planche des neiges, de planche aérotractée (kitesurf) ou de planche nautique (wakeboard) selon la revendication 1,
**caractérisée en ce que** le bras de levier de puissance (5a) est pourvu de pièces de roulements (5c).

4. Fixation de planche des neiges, de planche aérotractée (kitesurf) ou de planche nautique (wakeboard) selon la revendication 1,
**caractérisée en ce que** la sangle d'orteil (7) et l'embase (1) comprennent des moyens réciproques (6, 8) de blocage en rotation permettant à la sangle d'orteil (7) de prendre différentes positions de réglage.

5. Fixation de planche des neiges, de planche aérotractée (kitesurf) ou de planche nautique (wakeboard) selon la revendication 1,
**caractérisée en ce que** le bras de levier de résistance (5b) et la coque d'appui (3) coopèrent par l'intermédiaire d'une première pièce de liaison (13) et d'une deuxième pièce de liaison (11, 12) fixées à la coque d'appui (3), le bras de levier de résistance (5b) étant en prise avec la deuxième pièce de liaison (11, 12) à travers une ouverture (5d).

6. Fixation de planches des neiges, de planche aérotractée (kitesurf) ou de planche nautique (wakeboard) selon la revendication 5,
**caractérisée en ce que** la deuxième pièce de liaison (11) est attachée de façon réversible sur la première pièce de liaison (13) dans la position d'ouverture et de fermeture de la coque d'appui (3) et est détachée de la première pièce de liaison (13), dans une position de rangement de la coque d'appui (3).

7. Fixation de planches des neiges, de planche aérotractée (kitesurf) ou de planche nautique (wakeboard) selon la revendication 5,
**caractérisée en ce que** la deuxième pièce de liaison (12) est insérée dans l'ouverture (5d) du bras de résistance (5b) dans la position d'ouverture et de fermeture de la coque d'appui (3) et est dégagée de l'ouverture (5d) du bras de résistance (5b), dans une position de rangement de la coque d'appui (3).

8. Fixation de planche des neiges, de planche aérotractée (kitesurf) ou de planche nautique (wakeboard) selon la revendication 7,
**caractérisée en ce que** la deuxième pièce de liaison (12) est conformée en un crochet, décrivant un coude en sens horaire ou anti-horaire.

9. Fixation de planche des neiges, de planche aérotractée (kitesurf) ou de planche nautique (wakeboard) selon la revendication 1, **caractérisée en ce qu'elle** comprend une pièce à déformation élastique (14), fixée à la première pièce de liaison (13) pour déterminer la position d'ouverture de la coque d'appui (3) par une pression exercée sur une butée (5e) portée par le bras de levier de résistance (5b).

10. Fixation de planche des neiges, de planche aérotractée (kitesurf) ou de planche nautique (wakeboard) selon la revendication 1, **caractérisée en ce que** le deuxième axe de rotation (A2) est monté sur une première extrémité (10a) et une deuxième extrémité (10b) de l'arceau (10) qui bloquent le bras de levier de puissance (5a) dans la position de fermeture tout en ménageant entre elles une ouverture (23).

## Patentansprüche

1. Snowboard-, Kitesurf- oder Wakeboard-Befestigung mit einer Grundplatte (1), einer Stützschale (3), die um eine erste Drehachse (A1) beweglich ist, die an der Grundplatte (1) angebracht ist, und einem Hebel (5), schwenkbar um eine zweite Drehachse (A2), die an einem Bügel (10) der Grundplatte (1) angebracht ist und in Bezug auf die erste Drehachse (A1) gegenüber einem Zehenriemen (7) angeordnet ist, damit ein Krafthebelarm (5a) als Rampe dienen kann, in Gegenkraft zu einem Anschlag (9a, 9b, 15) des Zehenriemens (7), **dadurch gekennzeichnet, dass** der Krafthebelarm (5a) einen Widerstandshebelarm (5b) steuert, der mit der Stützschale (3) zusammenwirkt, um sie um die erste Drehachse (A1) zwischen einer Öffnungsposition und einer Schließposition zu bewegen, wenn der Hebel (5) um die zweite Drehachse (A2) schwenkt.

2. Snowboard-, Kitesurf- oder Wakeboard-Befestigung nach Anspruch 1, **dadurch gekennzeichnet, dass** der Anschlag ein Endstück (15) umfasst, das um eine Drehachse (A3) montiert ist, die am Zehenriemen (7) angebracht ist.

3. Snowboard-, Kitesurf- oder Wakeboard-Befestigung nach Anspruch 1, **dadurch gekennzeichnet, dass** der Krafthebelarm (5a) mit Lagerteilen (5c) versehen ist.

4. Snowboard-, Kitesurf- oder Wakeboard-Befestigung nach Anspruch 1, die **dadurch gekennzeichnet ist, dass** der Zehenriemen (7) und die Grundplatte (1) über wechselseitige Mittel (6, 8) zur Blockierung der Drehung verfügen, sodass der Zehenriemen (7) verschiedene Einstellpositionen einnehmen kann.

5. Snowboard-, Kitesurf- oder Wakeboard-Befestigung nach Anspruch 1, **dadurch gekennzeichnet, dass** der Widerstandshebelarm (5b) und die Stützschale (3) über ein erstes Verbindungsteil (13) und ein zweites Verbindungsteil (11, 12) zusammenwirken, die an der Stützschale (3) befestigt sind, wobei der Widerstandshebelarm (5b) durch eine Öffnung (5d) mit dem zweiten Verbindungsteil (11, 12) gekoppelt ist.

6. Snowboard-, Kitesurf- oder Wakeboard-Befestigung nach Anspruch 5, **dadurch gekennzeichnet, dass** das zweite Verbindungsteil (11) in der Öffnungs- und Schließposition der Stützschale (3) reversibel an dem ersten Verbindungsteil (13) befestigt ist und sich von dem ersten Verbindungsteil (13) löst, wenn die Stützschale (3) sich in Aufbewahrungsstellung befindet.

7. Snowboard-, Kitesurf- oder Wakeboard-Befestigung nach Anspruch 5, **dadurch gekennzeichnet, dass** das zweite Verbindungsteil (12) in der Öffnungs- und Schließposition der Stützschale (3) in die Öffnung (5d) des Widerstandsarms (5b) eingeführt ist und in der Aufbewahrungsstellung der Stützschale (3) aus der Öffnung (5d) des Widerstandsarms (5b) herausgelöst ist.

8. Snowboard-, Kitesurf- oder Wakeboard-Befestigung nach Anspruch 7, **dadurch gekennzeichnet, dass** das zweite Verbindungsteil (12) als Haken ausgebildet ist, der im oder gegen den Uhrzeigersinn gebogen ist.

9. Snowboard-, Kitesurf- oder Wakeboard-Befestigung nach Anspruch 1, **dadurch gekennzeichnet, dass** sie ein elastisch verformbares Teil (14) umfasst, das am ersten Verbindungsteil (13) befestigt ist, um die Öffnungsposition der Stützschale (3) durch einen Druck zu bestimmen, der auf einen Anschlag (5e) ausgeübt wird, der vom Widerstandshebelarm (5b) getragen wird.

10. Snowboard-, Kitesurf- oder Wakeboard-Befestigung nach Anspruch 1, **dadurch gekennzeichnet, dass** die zweite Drehachse (A2) am ersten Ende (10a) und am zweiten Ende (10b) des Bügels (10) angebracht ist, die den Krafthebelarm (5a) in der Schließposition blockieren, während sie unter sich eine Öffnung (23) bilden.

## Claims

1. Binding for a snowboard, a kitesurf or a wakeboard, comprising a base (1), a highback (3) movable around a first axis of rotation (A1) mounted on the base (1) and a lever (5), pivoting around a second axis of rotation (A2) mounted on an arch (10) of the base (1) and in opposition to a toe strap (7) relative to the first axis of rotation (A1) so that the power lever arm (5a) can be used as a ramp in counterforce against a stopper (9a, 9b, 15) of the toe strap (7), **characterized in that** the power lever arm (5a) controls a resistance lever arm (5b) that cooperates with the highback (3) to move it around the first axis of rotation (A1), between an open position and a closed position, during the pivoting of the lever (5) around the second axis of rotation (A2).

2. Binding for a snowboard, a kitesurf or a wakeboard according to claim 1,
**characterized in that** the stopper includes a tip (15) mounted around an axis of rotation (A3) mounted on the toe strap (7).

3. Binding for a snowboard, a kitesurf or a wakeboard according to claim 1,
**characterized in that** the power lever arm (5a) is provided with bearing parts (5c).

4. Binding for a snowboard, a kitesurf or a wakeboard according to claim 1,
**characterized in that** the toe strap (7) and the base (1) include mutual rotation blocking means (6, 8) that allow the toe strap (7) different adjustment positions.

5. Binding for a snowboard, a kitesurf or a wakeboard according to claim 1,
**characterized in that** the resistance lever arm (5b) and the highback (3) cooperate through a first connecting part (13) and a second connecting part (11, 12) that are fixed to the highback (3), wherein the resistance lever arm (5b) is engaged with the second connecting part (11, 12) through an opening (5d).

6. Binding for a snowboard, a kitesurf or a wakeboard according to claim 5,
**characterized in that** the second connecting part (11) is reversibly attached to the first connecting part (13) in the open position and in the closed position of the highback (3) and is detached from the first connecting part (13) in a storage position of the highback (3).

7. Binding for a snowboard, a kitesurf or a wakeboard according to claim 5,
**characterized in that** the second connecting part (12) is inserted into the opening (5d) of the resistance lever arm (5b) in the open position and in the closed position of the highback (3) and is removed from the opening (5d) of the resistance lever arm (5b) in a storage position of the highback (3).

8. Binding for a snowboard, a kitesurf or a wakeboard according to claim 7,
**characterized in that** the second connecting part (12) is shaped as a clockwise or anticlockwise bent hook.

9. Binding for a snowboard, a kitesurf or a wakeboard according to claim 1,
**characterized in that** it includes a part with elastic deformation (14) that is tied to the first connecting part (13) to determine the open position of the highback (3) by pressing a stop (5e) on the resistance lever arm (5b).

10. Binding for a snowboard, a kitesurf or a wakeboard according to claim 1,
**characterized in that** the second axis of rotation (A2) is mounted on a first end (10a) and a second end (10b) of the bow (10) that block the power lever arm (5a) in the closed position, wherein there is an opening (23) between them.
